# EUROPÄISCHE PATENTSCHRIFT

(11) **EP 2 044 599 B1**
(45) Veröffentlichungstag und Bekanntmachung des Hinweises auf die Patenterteilung: **14.09.2011**
(21) Anmeldenummer: 07785663.1
(22) Anmeldetag: 19.07.2007
(51) Int. Cl.: H01C 7/02, H05B 3/34, H05B 3/58, H01C 1/16

(54) **WIDERSTANDSANORDNUNG**
RESISTOR ASSEMBLY
DISPOSITIF DE RÉSISTANCE

(30) Priorität: 20.07.2006 DE 102006033710
(43) Veröffentlichungstag der Anmeldung: 08.04.2009
(73) Patentinhaber: EPCOS AG, 81669 München (DE)
(72) Erfinder: IHLE, Jan, 8071 Grambach (AT); KAHR, Werner, 8530 Deutschlandsberg (AT); PÖLZL, Helmut, 8543 St. Martin I. S. (AT)
(74) Vertreter: Epping - Hermann - Fischer
(86) Internationale Anmeldenummer: PCT/DE2007/001295
(87) Internationale Veröffentlichungsnummer: WO 2008/009282

(56) Entgegenhaltungen:
- WO-A-86/01064
- WO-A-2004/105059
- DE-U1- 29 922 947
- GB-A- 2 098 438
- US-A- 3 878 362
- US-A- 4 072 848
- US-A- 5 352 870

## Beschreibung

Eine Heizvorrichtung mit Körnchen aus PTC-Material, die in einem Bindemittel verteilt sind, ist aus der Druckschrift DE 3107290 A1 bekannt. Aus DE 8309023 U1 ist eine flexible Heizvorrichtung in Bandform bekannt. Aus US 4 072 848 ist eine Widerstandsanordung bekannt, bestehend aus Widerstandselementen, die jeweils eine erste und eine zweite Elektrode aufweisen, wobei die ersten Elektroden mittels eines biegsamen ersten elektrischen Verbindungselements leitend miteinander verbunden sind.

Eine zu lösende Aufgabe besteht darin, eine Widerstandsanordnung anzugeben, die zu einer effizienten Wärmeabgabe an eine gekrümmte Fläche oder zur Erfassung einer physikalischen Größe eines Objekts mit einer gekrümmten Oberfläche geeignet ist.

Die Aufgabe wird durch die Erfindung gemäß Anspruch 1 gelöst.

Die zweiten Elektroden der Widerstandselemente sind vorzugsweise gemäß Anspruch 3 leitend miteinander verbunden.

Die Verbindungselemente werden nachstehend auch als Zuleitungen bezeichnet.

Die zwischen zwei benachbarten Widerstandselementen gemessene Länge des jeweiligen elektrischen Verbindungselements übersteigt den Mindestabstand zwischen diesen Widerstandselementen. Somit gelingt es, bei Biegebelastungen der Widerstandsanordnung mechanischen Spannungen der elektrischen Verbindungselemente vorzubeugen.

Die Widerstandselemente sind vorzugsweise mit einer ersten flexiblen Trägerfolie fest verbunden. Sie können außerdem mit einer zweiten flexiblen Trägerfolie fest verbunden sein. Die Widerstandselemente sind vorzugsweise zwischen den flexiblen Trägerfolien angeordnet. Die nachstehend in Verbindung mit einer flexiblen Trägerfolie genannten Merkmale treffen in einer bevorzugten Variante für beide flexiblen Trägerfolien zu.

Die flexible Trägerfolie kann eine Metallfolie sein. Die flexible Trägerfolie kann aber auch ein elastisches Material umfassen, in dem das jeweilige elektrische Verbindungselement in Form einer gekrümmten Leiterbahn eingelassen ist.

Zwischen den biegsamen elektrischen Verbindungselementen kann eine flexible Isolierschicht angeordnet sein, welche die zwischen den Widerstandselementen in Lateralrichtung gebildeten Zwischenräume zumindest teilweise ausfüllt.

Die Widerstandselemente und die biegsamen elektrischen Verbindungselemente sind in einer vorteilhaften Variante in einem flexiblen Substrat eingebettet, wobei sie im Substrat vorzugsweise eingegossen sind. Das vorzugsweise gummiartige Substrat kann Silikonkautschuk enthalten. Weitere gummiartige, vorzugsweise elektrisch isolierende Materialien kommen als Material für das Substrat in Betracht. Insbesondere sind dafür Materialien geeignet, die eine hohe Wärmeleitfähigkeit besitzen.

Zur Erzielung einer hohen Wärmeleitfähigkeit kann einem flexiblen, gummiartigen Material ein Füllstoff zugegeben werden, der eine höhere Wärmeleitfähigkeit als das gummiartige Grundmaterial aufweist. Vorzugsweise werden dafür elektrisch nicht leitende oder schlecht leitende Stoffe wie z. B. SiC, MgO, Keramik oder Metalloxidverbindungen verwendet.

Die Widerstandselemente können zwischen zwei flexiblen Substraten angeordnet sein, wobei die Substrate vorzugsweise mit den vorstehend erwähnten Trägerfolien gleichzusetzen sind.

In einer vorteilhaften Variante sind die Widerstandselemente, die biegsamen elektrischen Verbindungen und die Trägerfolien in einem flexiblen Substrat eingebettet, vorzugsweise eingegossen.

Das jeweilige elektrische Verbindungselement kann im Substrat integriert sein. Das Verbindungselement ist vorzugsweise als eine im flexiblen Substrat eingelassene, gekrümmte Leiterbahn realisiert. Das Verbindungselement kann beispielsweise eine Metalllitze umfassen. Das jeweilige elektrische Verbindungselement kann alternativ als eine kaschierte Metallschicht realisiert sein, die auf der Oberfläche der jeweiligen flexiblen Trägerfolie angeordnet ist. Die jeweilige Trägerfolie kann z. B. eine kupferkaschierte Polyimid-Folie oder eine andere biegsame Folie sein, die elektrisch leitend ist oder eine elektrisch leitende Schicht umfasst.

Der Mindestabstand zwischen den biegsamen elektrischen Verbindungselementen in den zwischen den Widerstandselementen liegenden Bereichen kann kleiner als die Höhe der Widerstandselemente sein. Der Abstand zwischen den biegsamen elektrischen Verbindungen in solchen Bereichen kann auch größer als die Höhe der Widerstandselemente sein.

Die zweiten Elektroden der Widerstandselemente können in einer Variante durch eine elektrisch leitende Fläche elektrisch verbunden werden, die die Widerstandsanordnung berührt, aber nicht Bestandteil dieser Anordnung ist.

In der jeweiligen flexiblen Trägerfolie können Vertiefungen zur Aufnahme von Widerstandselementen ausgebildet sein.

Die Widerstandsanordnung umfasst vorzugsweise gleichartige Widerstandselemente. Mindestens eine Hauptfläche des jeweiligen Widerstandselements kann eine Anordnung von schlitzartigen Vertiefungen aufweisen.

Nachstehend werden vorteilhafte Ausgestaltungen der Widerstandsanordnung erläutert.

Die Widerstandsanordnung stellt ein flächiges Gebilde dar, dessen in mindestens einer Lateralrichtung gemessene Länge vorzugsweise wesentlich - z. B. um mindestens Faktor 3 - größer ist als seine Dicke. Das flexible Verbindungselement ist vorzugsweise ein flächig ausgebildetes Substrat, das die Widerstandselemente trägt.

Die Widerstandselemente sind vorzugsweise plattenförmig bzw. flach ausgebildet. Die Widerstandselemente sind vorzugsweise Keramikelemente, die jeweils einen vorzugsweise massiv ausgebildeten, starren Keramikkörper umfassen. Das Material des Keramikkörpers weist vorzugsweise PTC-Eigenschaften auf und enthält vorzugsweise BaTiO₃. PTC steht für Positive Temperature Coefficient.

Der Keramikkörper ist vorzugsweise als eine Widerstandsschicht ausgebildet, die zwischen einer ersten und einer zweiten Elektrode angeordnet ist. Die Elektroden sind vorzugsweise auf den Hauptflächen des Widerstandselements angeordnet. Die zweite Elektrode ist von der ersten Elektrode elektrisch isoliert. Die Elektroden sind vorzugsweise sperrschichtabbauend.

Obwohl in einer vorteilhaften Variante jedes Widerstandselement für sich starr ist, ist die Widerstandsanordnung mit den verformbaren elektrischen Verbindungen biegsam. Dies hat den Vorteil, dass sie an eine beliebig geformte, auch gekrümmte Oberfläche formschlüssig angelegt werden kann.

In einer vorteilhaften Variante sind die Widerstandselemente als Heizelemente vorgesehen. Die Widerstandsanordnung ist vorzugsweise eine Heizvorrichtung. In einer weiteren Variante sind die Widerstandselemente als Sensorelemente vorgesehen. Sensorelemente sind zur Erfassung einer physikalischen Größe wie z. B. Temperatur geeignet. Die Widerstandsanordnung ist in diesem Fall eine Sensorvorrichtung.

Die Widerstandsanordnung kann beispielsweise im folgenden Verfahren hergestellt werden.

Es werden mit Elektroden versehene Widerstandselemente bereitgestellt. Diese werden mittels Befestigung an mindestens einer elektrisch leitenden Folie oder mindestens einem Metallgeflecht miteinander verbunden. Unter einer elektrisch leitenden Folie versteht man eine Metallfolie oder eine Folie, die eine elektrisch leitende Schicht aufweist, welche auf einem nicht leitenden Träger angeordnet ist. Vorzugsweise werden erste Hauptflächen der Widerstandselemente mit einer ersten Folie und ihre zweiten Hauptflächen mit einer zweiten Folie z. B. mittels Löten oder Kleben verbunden.

Die zwischen den Widerstandselementen vorhandenen Zwischenräume werden zumindest teilweise mit einem elektrisch isolierenden Material vergossen, das nach dem Aushärten elastisch verformbar (flexibel) bleibt. Darüber hinaus kann eine Schicht aus einem flexiblen Material zur Bildung eines flexiblen Substrats auf mindestens eine der leitenden Folien oder Metallgeflechte aufgebracht werden. Vorzugsweise wird die Anordnung, die die leitenden Folien und die daran befestigten Widerstandselemente umfasst, im flexiblen Material eingegossen. Das flexible Material ist vorzugsweise elektrisch isolierend.

Die elektrisch leitende Folie wird vor dem Einbetten im flexiblen Material vorzugsweise derart vorgeformt, dass die zwischen den Widerstandselementen angeordneten elektrischen Verbindungen gegenüber dem Mindestabstand zwischen diesen Widerstandselementen verlängert werden. Insbesondere können die elektrischen Verbindungen im Querschnitt bezüglich ihrer Höhenlage strukturiert und insbesondere gekrümmt sein. Die elektrischen Verbindungen können auch Stufen aufweisen oder mindestens einen Teil einer Schlaufe bilden.

Gekrümmte elektrische Verbindungselemente können dadurch erzielt werden, dass in der elektrisch leitenden Folie Vertiefungen ausgebildet werden. Die Vertiefungen können jeweils zur Aufnahme von einem Widerstandselement dienen. Auch zwischen den Widerstandselementen können z. B. rillenförmige Vertiefungen ausgebildet werden, die beim Verbiegen der Widerstandsanordnung zur mechanischen Entlastung der elektrischen Verbindungen beitragen.

Die elektrisch leitende Folie oder das Metallgeflecht wird - vorzugsweise vor dem Einbetten in das flexible Material - mit von außen zugänglichen elektrischen Anschlüssen verlötet oder verklebt. Die Anordnung von miteinander verbunden Widerstandselementen mit den Anschlüssen wird dann in eine Form eingelegt und mit dem elektrisch isolierenden Material wie z. B. Silikonkautschuk vergossen. Um Lufteinschlüsse zu vermeiden, kann anschließend evakuiert werden.

Die nach dem Aushärten des flexiblen Materials fertig gestellte Widerstandsanordnung kann nun aus der Form entnommen werden. Sie ist biegsam und kann insbesondere zur Beheizung von Objekten verwendet werden, wobei die Widerstandsanordnung auch an eine gekrümmte Oberfläche formschlüssig angelegt werden kann.

In einem weiteren Verfahren wird ein ggf. noch nicht ausgehärtetes Trägersubstrat (z. B. Silikonfilm) bereitgestellt, in dem ein Drahtgeflecht oder eine andere strukturierte Leiterbahn eingelassen ist, die Krümmungen aufweist. Dieses Substrat wird mit einem Widerstandssubstrat verbunden, das noch nicht vereinzelte Widerstandselemente umfasst. Die Verbindung der Substrate erfolgt derart, dass die gekrümmte Leiterbahn in den als Widerstandselemente vorgesehenen Bereichen die Hauptfläche des Widerstandssubstrats berührt.

Nach dem Aushärten des Materials des Trägersubstrats kann das Widerstandssubstrat in mehrere Widerstandselemente durch Schneiden oder Sägen getrennt werden. Das Trennen erfolgt so, dass nur das Widerstandssubstrat durchgeschnitten wird, wobei das Trägersubstrat nur angeschnitten wird, ohne dass die darin eingelassene Leiterbahn beschädigt wird. Dies kann unter Verwendung einer harten Unterlage bewerkstelligt werden.

Somit entsteht ein Verbund, der auf einer Seite elektrisch und mechanisch miteinander verbundene Widerstandselemente umfasst. Eine beidseitige elektrische und mechanische Verbindung der Widerstandselemente ist auch möglich. Dabei wird eine noch mit keinem Substrat verbundene Hauptfläche des Verbunds mit einem zweiten Trägersubstrat in einem ähnlichen Verfahren verbunden, wobei das zweite Trägersubstrat vorzugsweise die Eigenschaften des ersten Trägersubstrats aufweist.

Zwischen dem ersten und dem zweiten Trägersubstrat kann ein Luftspalt vorgesehen sein, der einen Kurzschluss zwischen den Trägersubstraten verhindert. Die Zwischenräume, die zwischen den Trägersubstraten und den Widerstandselementen vorhanden sind, können aber auch mit einem elektrisch isolierenden, flexiblen, gut wärmeleitenden Material wie z. B. Silikonkautschuk gefüllt werden. Dazu werden die zwischen den Widerstandselementen gebildeten Zwischenräume vorzugsweise vor dem Verbinden des Verbunds mit dem zweiten Trägersubstrat mit diesem Material ausgegossen.

Die Widerstandselemente können auf ihren Hauptflächen angeordnete, vorzugsweise schlitzartige Vertiefungen aufweisen. Diese Vertiefungen sind vorzugsweise auf mindestens einer Hauptfläche der Widerstandselemente angeordnet. Die Elektrodenschichten bedecken auch die Oberfläche dieser Vertiefungen.

Die angegebene Widerstandsanordnung sowie das Verfahren zu deren Herstellung wird nun anhand von schematischen und nicht maßstabgetreuen Figuren erläutert. Es zeigen:
Figur 1A im Querschnitt ein beispielhaftes Widerstandselement;
Figur 1B, 1C im Querschnitt Widerstandselemente auf einer metallkaschierten Trägerfolie;
Figur 1D im Querschnitt die Anordnung gemäß Figur 1C, die in ein Substrat eingebettet ist;
Figur 1E eine Widerstandsanordnung mit Widerstandselementen gemäß Fig. 1A, die teilweise in ein elastisch verformbares Substrat eingebettet sind;
Figur 1F eine Widerstandsanordnung mit Widerstandselementen gemäß Fig. 1A, die zwischen zwei elastisch verformbaren Substraten angeordnet sind;
Figur 2 im Querschnitt eine Widerstandsanordnung, bei der elektrische Verbindungselemente zur Kontaktierung von ersten und zweiten Elektroden der Widerstandselemente im Substrat eingebettet sind;
Figur 3 im Querschnitt die Widerstandsanordnung gemäß Figur 2, die an eine gekrümmte Oberfläche angepasst ist;
Figur 4 im Querschnitt die Widerstandsanordnung gemäß Figur 5;
Figur 5 Draufsicht auf eine flächige Widerstandsanordnung;
Figur 6 eine Widerstandsanordnung mit geschlitzten Widerstandselementen und zwei elastisch verformbaren Substraten;
Figur 7A elektrisch miteinander verbundene geschlitzte Widerstandselemente;
Figur 7B eine Widerstandsanordnung mit in einem Substrat eingebetteten, elektrisch miteinander verbundenen geschlitzten Widerstandselementen.

In Figur 1A ist ein beispielhaftes Widerstandselement 21 mit einem starren Körper 20 gezeigt, an dessen Hauptflächen Elektroden 201, 202 angeordnet sind. Die in den folgenden Figuren gezeigten Widerstandselemente 21, 22, 23 sind vorzugsweise identisch ausgebildet.

Die Widerstandselemente 21, 22, 23 sind auf einem Substrat 1 befestigt, das eine Trägerfolie 11 z. B. aus Polyimid umfasst. Das Substrat 1 weist eine auf der Trägerfolie angeordnete Metallkaschierung - die Metallschicht 12 - auf, die zu den Widerstandselementen gewandt ist (Fig. 1B). Die Befestigung kann mittels Löten oder Kleben erfolgen.

Die metallkaschierte Trägerfolie 11 ist vorzugsweise wie in Figur 1C gezeigt derart vorgeformt, dass sie Vertiefungen zur Aufnahme von Widerstandselementen 21, 22, 23 aufweist. Durch diese Vertiefungen kommen gekrümmte Abschnitte 41 der Metallschicht 12 zustande, die zwischen zwei aufeinander folgenden Widerstandselementen angeordnet sind. Mittels der Metallschicht 12, die gekrümmte Abschnitte aufweist, ist das biegsame gekrümmte elektrische Verbindungselement realisiert.

Die Länge der gekrümmten Abschnitte 41 ist größer als der Mindestabstand zwischen diesen Widerstandselementen. Das Vorformen der metallkaschierten Trägerfolie 11 kann vor oder nach dem Montieren der Widerstandselemente 21, 22, 23 erfolgen.

Die in den Figuren 1B, 1C gezeigte, metallkaschierte Trägerfolie 11 kann auch durch einen Verbund eines Substrats und einer elektrisch leitenden Schicht ersetzt werden. Die Metallschichten 12, 14 können jeweils durch ein Metallgeflecht ersetzt werden. Wichtig ist stets, dass beim Verbiegen der Widerstandsanordnung einer unter der Biegebelastung entstehenden mechanischen Spannung vorgebeugt werden kann. Dies ist deswegen möglich, da eine strukturierte und daher längere elektrische Leitung gegenüber einer geradlinigen Leitung beim Verbiegen in höherem Maße mechanisch entlastet werden kann.

In der Figur 1D ist die in der Figur 1C gezeigte Anordnung dargestellt, die zwischen einer elektrisch isolierenden Grundschicht 1a und einer Isolierschicht 10 teilweise eingebettet ist. Vorzugsweise umfassen die Schichten 1a, 10 dasselbe Material. Sie können laminiert, geklebt oder durch ein Vergussverfahren erzeugt sein.

Auf die Grundschicht 1a kann auch verzichtet werden, siehe Figur 1E. Bei der in der Figur 1C gezeigten Anordnung werden die zwischen den Widerstandselementen angeordneten Zwischenräume teilweise mit einem isolierenden Material gefüllt. Das elastisch verformbare Substrat 1, in dem die Widerstandselemente 21, 22, 23 teilweise eingebettet sind, ist in diesem Fall durch die Schichten 10, 11 gebildet.

Das Substrat 1, in dem die Widerstandselemente teilweise eingebettet und das elektrische Verbindungselement (die Metallschicht 12) integriert ist, ist in der Variante gemäß der Figur D durch die Grundschicht 1a, die Trägerfolie 11 und die Isolierschicht 10 gebildet. Das Substrat 1 kann ferner wie in den Varianten gemäß den Fig. 1F und 2 eine zweite Trägerfolie 13 umfassen. Die Trägerfolie 13 hat vorzugsweise die gleichen Eigenschaften wie die Trägerfolie 11.

Die Oberseite der in Fig. 1E gezeigten Anordnung kann, wie in Figur 1F angedeutet, mit einer ggf. vorgeformten, metallkaschierten Trägerfolie 13 verbunden sein. In der Variante gemäß der Figur 1F ist das Substrat 1 durch die Trägerfolien 11, 13 und die Isolierschicht 10 gebildet. Die metallkaschierten Trägerfolien 11, 13 können als zwei elastisch verformbare Substrate betrachtet werden, zwischen denen die Widerstandselemente angeordnet sind.

Anstelle metallkaschierter Trägerfolien 11, 13 können in allen Ausführungsformen Folien aus einem leitfähigen elastischen Material verwendet werden.

Das Substrat 1 kann ferner wie in der Variante gemäß Fig. 2 eine Deckschicht 1b umfassen.

In der in Fig. 2 gezeigten Variante ist ein zweites elektrische Verbindungselement, das alle zweiten Elektroden der Widerstandselemente untereinander leitend verbindet, mittels der zweiten Metallschicht 14 realisiert. Die zweite Metallschicht 14 ist vorzugsweise als Metallkaschierung der zweiten Trägerfolie 13 ausgebildet. Die Metallkaschierung der Trägerfolie, d. h. die Metallschicht 14, ist nach innen, also zu den Widerstandselementen gewandt. Die Metallschicht 14 verbindet die zweiten Elektroden der Widerstandselemente.

Die erste Metallschicht 12 ist an einen ersten elektrischen Anschluss 31 und die zweite Metallschicht 14 an einen zweiten elektrischen Anschluss 32 der Widerstandsanordnung angeschlossen. Die Anschlüsse 31, 32 sind von außen zugänglich und können z. B. an eine Steckerverbindung angeschlossen werden. Das in Zusammenhang mit der Trägerfolie 11 und der Metallschicht 12 Gesagte gilt auch für die in den Figuren 2, 3 gezeigte zweite Trägerfolie 13 und die mit dieser verbundene Metallschicht 14.

Eine Anordnung, die durch die Widerstandselemente 21, 22, 23 und deren elektrische Verbindungen gebildet ist, ist in Fig. 2 komplett im Substrat 1 eingebettet. Damit die mit verschiedenen Potentialen beaufschlagten Metallschichten 12 und 14 einander nicht berühren, ist zwischen diesen eine Isolierschicht 10 angeordnet.

In der Figur 3 ist die Heizanordnung gemäß der Figur 2 gezeigt, die an eine gekrümmte, in der Figur 3 nicht gezeigte Oberfläche angepasst ist.

In der Figur 4 sind die Widerstandselemente 21, 22, 23 mittels eines leitfähigen elektrischen Verbindungselements wie z. B. eine vorgeformte Metallfolie oder Metalllitze leitend miteinander verbunden. Die Anordnung, die durch die Widerstandselemente 21, 22, 23 und deren elektrische Verbindungen gebildet ist, ist dabei im Substrat 1 eingegossen.

Es ist vorteilhaft, wenn mindestens eine Hauptflächen des Substrats 1 plan ist. Vorzugsweise sind beide Hauptfläche des Substrats 1 plan ausgebildet.

Die in den Figuren 1A bis 4 gezeigte Widerstandsanordnung kann in Form eines biegsamen Bandes vorhanden sein, das eine eindimensionale Anordnung von Widerstandselementen 21, 22, 23 aufweist.

In Figur 5 ist eine flächige Widerstandsanordnung, d. h. eine Widerstandsanordnung mit einer zweidimensionalen Anordnung von Widerstandselementen, gezeigt. Eine solche Anordnung entsteht nach dem Durchschneiden eines Widerstandssubstrats, das zunächst nicht vereinzelte Widerstandselemente 21, 22, 23 umfasst, entlang der vorgegebenen Trennlinien, wobei das Trägersubstrat 1 nicht durchgeschnitten wird.

Die in den vorstehend erläuterten Figuren gezeigten Widerstandselemente können wie in Fig. 6 bis 8 ausgebildet sein.

In Figur 6 ist eine Widerstandsanordnung mit Widerstandselementen gezeigt, die auf ihren Hauptflächen angeordnete Vertiefungen 221, 222 aufweisen. Die ersten Vertiefungen 221 sind auf einer ersten Hauptfläche (Oberseite) eines Widerstandselements und die zweiten Vertiefungen 222 auf seiner zweiten Hauptfläche (Unterseite) angeordnet. Die Elektrodenschichten 201, 202 bedecken auch die Oberfläche dieser Vertiefungen.

Die Vertiefungen 221, 222 sind vorzugsweise mit einem Füllmaterial 8 gefüllt, das eine bessere thermische Leitfähigkeit als der Keramikkörper des Widerstandselements aufweist. Der Zwischenraum 7 zwischen zwei Widerstandselementen ist vorzugsweise auch mit einem elastisch verformbaren Füllstoff gefüllt.

Die zweiten Vertiefungen 222 sind gegenüber den ersten Vertiefungen 221 lateral versetzt. Die Tiefe der Vertiefungen kann ungefähr die Hälfte oder mehr als die Hälfte der Dicke des Keramikkörpers betragen.

Die Widerstandselemente sind mittels elastisch verformbarer Substrate 81, 82 mechanisch miteinander verbunden. Jedes Substrat 81, 82 weist eine isolierende Schicht 811, 821 auf. Jedes Substrat 81, 82 weist außerdem eine leitende Schicht 812, 822 auf, die auf der isolierenden Schicht 811, 821 z. B. als eine Metallkaschierung aufgebracht und zu den Widerstandselementen gewandt ist. Die ersten Elektrodenschichten 201 der Widerstandselemente sind mittels der leitenden Schicht 812 und die zweiten Elektrodenschichten 202 der Widerstandselemente mittels der leitenden Schicht 822 leitend miteinander verbunden. Die Schichten 812, 822 sind elektrische Verbindungselemente, die wie die Metallschichten 12, 14 biegsam und gekrümmt ausgebildet sind. Die Krümmung der Verbindungselemente ist in Figur 6 nicht gezeigt. Die Schichten 812, 822 können Metallgeflechte oder Metallfolien sein, die vorzugsweise vorgeformt sind.

Figur 7A zeigt eine Anordnung von Widerstandselementen, deren erste Elektrodenschichten 201 mittels eines elektrischen Verbindungselements 91 und deren zweite Elektrodenschichten 202 mittels eines elektrischen Verbindungselements 92 elektrisch miteinander verbunden sind.

Die Verbindungselemente 91, 92 können Metallgeflechte oder Metallfolien sein, die derart vorgeformt sind, dass die Länge des Verbindungselements größer ist als der Abstand zwischen den miteinander zu verbindenden Widerstandselementen. Die ersten Elektrodenschichten 201 sind leitend mit einem elektrischen Anschluss 31 verbunden, der von außen zugänglich ist. Die zweiten Elektrodenschichten 202 sind leitend mit einem elektrischen Anschluss 32 verbunden, der ebenfalls von außen zugänglich ist. Die in ein Substrat 81 eingebettete Heizanordnung gemäß Figur 7A ist in Figur 7B vorgestellt.

### Bezugszeichenliste

- 1, 81: flexibles Substrat
- 1a: Grundschicht
- 1b: Deckschicht
- 10: Isolierschicht
- 11, 13: Trägerfolie
- 12, 14: Metallschicht
- 20: Körper
- 201, 202: Elektroden der Widerstandselemente
- 21, 22, 23: Widerstandselemente
- 221, 222: Vertiefungen
- 31, 32: elektrische Anschlüsse
- 41: gekrümmte Abschnitte der Metallschicht 12
- 7: Zwischenraum
- 8: Füllmasse
- 81, 82: elastisch verformbares Substrat
- 812, 822: leitende Schicht
- 811, 821: isolierende Schicht
- 91, 92: elektrisches Verbindungselement

## Patentansprüche

1. Widerstandsanordnung
- mit Widerstandselementen (21, 22, 23), die jeweils eine erste Elektrode (201) und eine zweite Elektrode (202) aufweisen,
- wobei die ersten Elektroden (201) mittels eines biegsamen ersten elektrischen Verbindungselements (12, 91) leitend miteinander verbunden sind,
- **dadurch gekennzeichnet, dass** das erste elektrische Verbindungselement (12, 91) bei einer geradlinigen Anordnung der Widerstandselemente (21, 22, 23) zwischen zwei benachbarten Widerstandselementen (21, 22, 23) einen gekrümmten Abschnitt (41) aufweist und die Länge des gekrümmten Abschnitts (41) größer ist als der Abstand zwischen den zwei benachbarten Widerstandselementen (21, 22, 23) .

2. Widerstandsanordnung nach Anspruch 1,
- wobei die Widerstandselemente (21, 22, 23) mit einer ersten flexiblen Trägerfolie (11) fest verbunden sind.

3. Widerstandsanordnung nach Anspruch 1 oder 2,
- wobei die zweiten Elektroden (202) mittels eines biegsamen zweiten elektrischen Verbindungselements (14, 92) leitend miteinander verbunden sind,
- wobei das zweite elektrische Verbindungselement (14, 92) bei einer geradlinigen Anordnung der Widerstandselemente (21, 22, 23) zwischen zwei benachbarten Widerstandselementen (21, 22, 23) einen gekrümmten Abschnitt (42) aufweist und die Länge des gekrümmten Abschnitts (42) größer ist als der Abstand zwischen den zwei benachbarten Widerstandselementen (21, 22, 23).

4. Widerstandsanordnung nach Anspruch 3,
- wobei zwischen den biegsamen elektrischen Verbindungselementen (12, 14, 812, 822, 91, 92) eine flexible Isolierschicht (10) angeordnet ist.

5. Widerstandsanordnung nach Anspruch 3 oder 4,
- wobei die Widerstandselemente (21, 22, 23) mit einer zweiten flexiblen Trägerfolie (13) fest verbunden sind.

6. Widerstandsanordnung nach einem der Ansprüche 3 bis 5,
- wobei die biegsamen elektrischen Verbindungselemente (12, 14, 812, 822, 91, 92) in einem flexiblen Substrat (1, 81) eingebettet sind,
- wobei die Widerstandselemente (21, 22, 23) zumindest teilweise im flexiblen Substrat (1, 81) eingebettet sind.

7. Widerstandsanordnung nach Anspruch 5,
- wobei die Widerstandselemente (21, 22, 23), die biegsamen elektrischen Verbindungselemente (12, 14, 812, 822, 91, 92)s und die Trägerfolien (11, 13) in einem flexiblen Substrat (1, 81) eingebettet sind.

8. Widerstandsanordnung nach einem der Ansprüche 3 bis 7,
- wobei der Abstand zwischen den biegsamen elektrischen Verbindungselementen (12, 14, 812, 822, 91, 92) in den zwischen den Widerstandselementen (21, 22, 23) liegenden Bereichen kleiner ist als die Höhe der Widerstandselemente (21, 22, 23).

9. Widerstandsanordnung nach einem der Ansprüche 3 bis 7,
- wobei der Abstand zwischen den biegsamen elektrischen Verbindungselementen (12, 14, 812, 822, 91, 92) in den zwischen den Widerstandselementen (21, 22, 23) liegenden Bereichen größer ist als die Höhe der Widerstandselemente (21, 22, 23).

10. Widerstandsanordnung nach einem der Ansprüche 2 bis 9,
- wobei auf der ersten flexiblen Trägerfolie (11) eine kaschierte Metallschicht angeordnet ist, durch die das erste biegsame elektrische Verbindungselement (12, 812, 91) gebildet ist.

11. Widerstandsanordnung nach einem der Ansprüche 2 bis 10, wobei in der ersten flexiblen Trägerfolie (11) Vertiefungen zur Aufnahme von Widerstandselementen (21, 22, 23) ausgebildet sind.

12. Widerstandsanordnung nach einem der Ansprüche 5 bis 11,
- wobei auf der zweiten flexiblen Trägerfolie (13) eine kaschierte Metallschicht angeordnet ist, durch die das zweite biegsame elektrische Verbindungselement (14, 822, 92) gebildet ist.

13. Widerstandsanordnung nach einem der Ansprüche 6 bis 9,
- wobei die biegsamen elektrischen Verbindungselemente (12, 14, 812, 822, 91, 92) jeweils als eine im flexiblen Substrat (1) eingelassene, gekrümmte Leiterbahn realisiert sind.

14. Widerstandsanordnung nach einem der Ansprüche 1 bis 13,
- wobei mindestens eine Hauptfläche des jeweiligen Widerstandselements (21, 22, 23) eine Anordnung von schlitzartigen Vertiefungen (221, 222) aufweist.

## Claims

1. Resistor assembly
- comprising resistor elements (21, 22, 23) each having a first electrode (201) and a second electrode (202),
- wherein the first electrodes (201) are conductively connected to one another by means of a flexible first electrical connection element (12, 91),
- **characterized in that** the first electrical connection element (12, 91), in the case of a rectilinear arrangement of the resistor elements (21, 22, 23), has a curved section (41) between two adjacent resistor elements (21, 22, 23) and the length of the curved section (41) is greater than the distance between the two adjacent resistor elements (21, 22, 23).

2. Resistor assembly according to Claim 1,
- wherein the resistor elements (21, 22, 23) are fixedly connected to a first flexible carrier film (11).

3. Resistor assembly according to Claim 1 or 2,
- wherein the second electrodes (202) are conductively connected to one another by means of a flexible second electrical connection element (14, 92), wherein the second electrical connection element (14, 92), in the case of a rectilinear arrangement of the resistor elements (21, 22, 23), has a curved section (42) between two adjacent resistor elements (21, 22, 23) and the length of the curved section (42) is greater than the distance between the two adjacent resistor elements (21, 22, 23).

4. Resistor assembly according to Claim 3,
- wherein a flexible insulation layer (10) is arranged between the flexible electrical connection elements (12, 14, 812, 822, 91, 92).

5. Resistor assembly according to Claim 3 or 4,
- wherein the resistor elements (21, 22, 23) are fixedly connected to a second flexible carrier film (13).

6. Resistor assembly according to any of Claims 3 to 5,
- wherein the flexible electrical connection elements (12, 14, 812, 822, 91, 92) are embedded in a flexible substrate (1, 81),
- wherein the resistor elements (21, 22, 23) are at least partially embedded in the flexible substrate (1, 81).

7. Resistor assembly according to Claim 5,
- wherein the resistor elements (21, 22, 23), the flexible electrical connection elements (12, 14, 812, 822, 91, 92) and the carrier films (11, 13) are embedded in a flexible substrate (1, 81).

8. Resistor assembly according to any of Claims 3 to 7,
- wherein the distance between the flexible electrical connection elements (12, 14, 812, 822, 91, 92) in the regions lying between the resistor elements (21, 22, 23) is less than the height of the resistor elements (21, 22, 23).

9. Resistor assembly according to any of Claims 3 to 7,
- wherein the distance between the flexible electrical connection elements (12, 14, 812, 822, 91, 92) in the regions lying between the resistor elements (21, 22, 23) is greater than the height of the resistor elements (21, 22, 23).

10. Resistor assembly according to any of Claims 2 to 9,
- wherein a laminated metal layer is arranged on the first flexible carrier film (11), the first flexible electrical connection element (12, 812, 91) being formed by said metal layer.

11. Resistor assembly according to any of Claims 2 to 10,
- wherein depressions for receiving resistor elements (21, 22, 23) are formed in the first flexible carrier film (11).

12. Resistor assembly according to any of Claims 5 to 11,
- wherein a laminated metal layer is arranged on the second flexible carrier film (13), the second flexible electrical connection element (14, 822, 92) being formed by said metal layer.

13. Resistor assembly according to any of Claims 6 to 9,
- wherein the flexible electrical connection elements (12, 14, 812, 822, 91, 92) are in each case realized as a curved conductor track incorporated in the flexible substrate (1).

14. Resistor assembly according to any of Claims 1 to 13,
- wherein at least one main area of the respective resistor element (21, 22, 23) has an arrangement of slot-like depressions (221, 222).

## Revendications

1. Dispositif de résistance
- comprenant des éléments de résistance (21, 22, 23) présentant chacun une première électrode (201) et une deuxième électrode (202),
- dans lesquels les premières électrodes (201) sont reliées les unes aux autres de manière conductrice au moyen d'un premier élément de connexion électrique (12, 91) déformable,
- **caractérisé en ce que** le premier élément de connexion électrique (12, 91) présente une section incurvée (41) dans un agencement rectiligne des éléments de résistance (21, 22, 23) entre deux éléments de résistance (21, 22, 23) voisins et **en ce que** la longueur de la section incurvée (41) est supérieure à la distance entre les deux éléments de résistance (21, 22, 23) voisins.

2. Dispositif de résistance selon la revendication 1,
- dans lequel les éléments de résistance (21, 22, 23) sont connectés de façon rigide à une première feuille de support flexible (11).

3. Dispositif de résistance selon la revendication 1 ou 2,
- dans lequel les deuxièmes électrodes (202) sont connectées les unes aux autres de manière conductrice au moyen d'un deuxième élément de connexion électrique (14, 92) déformable,
- dans lequel le deuxième élément de connexion électrique (14, 92) présente une section incurvée (42) dans un agencement rectiligne des éléments de résistance (21, 22, 23) entre deux éléments de résistance (21, 22, 23) voisins et en ce que la longueur de la section incurvée (42) est supérieure à la distance entre les deux éléments de résistance (21, 22, 23) voisins.

4. Dispositif de résistance selon la revendication 3,
- dans lequel une couche isolante déformable (10) est agencée entre les éléments de connexion électrique déformables (12, 14, 812, 822, 91, 92).

5. Dispositif de résistance selon la revendication 3 ou 4,
- dans lequel les éléments de résistance (21, 22, 23) sont connectés de manière rigide à une deuxième feuille de support flexible (13).

6. Dispositif de résistance selon l'une des revendications 3 à 5,
- dans lequel les éléments de connexion électrique déformables (12, 14, 812, 822, 91, 92) sont noyés dans un substrat flexible (1, 81),
- les éléments de résistance (21, 22, 23) étant noyés au moins partiellement dans le substrat flexible (1, 81).

7. Dispositif de résistance selon la revendication 5,
- dans lequel les éléments de résistance (21, 22, 23), les éléments de connexion électrique déformables (12, 14, 812, 822, 91, 92) et les feuilles de support (11, 13) sont noyés dans un substrat flexible (1, 81).

8. Dispositif de résistance selon l'une des revendications 3 à 7,
- dans lequel la distance entre les éléments de connexion électrique déformables (12, 14, 812, 822, 91, 92), dans la région située entre les éléments de résistance (21, 22, 23), est inférieure à la hauteur des éléments de résistance (21, 22, 23).

9. Dispositif de résistance selon l'une des revendications 3 à 7,
- dans lequel la distance entre les éléments de connexion électrique déformables (12, 14, 812, 822, 91, 92), dans la région située entre les éléments de résistance (21, 22, 23), est supérieure à la hauteur des éléments de résistance (21, 22, 23).

10. Dispositif de résistance selon l'une des revendications 2 à 9,
- dans lequel une couche métallique revêtue est disposée sur la première feuille de support flexible (11), couche à travers laquelle est formé le premier élément de connexion électrique déformable (12, 812, 91).

11. Dispositif de résistance selon l'une des revendications 2 à 10,
- dans lequel des évidements destinés à recevoir des éléments de résistance (21, 22, 23) sont formés dans la première feuille de support flexible (11).

12. Dispositif de résistance selon l'une des revendications 5 à 11,
- dans lequel une couche métallique revêtue est disposée sur la deuxième feuille flexible (13), couche à travers laquelle est formé le deuxième élément de connexion électrique déformable (14, 822, 92).

13. Dispositif de résistance selon l'une des revendications 6 à 9,
- dans lequel les éléments de connexion électrique déformables (12, 14, 812, 822, 91, 92) sont chacun réalisés sous la forme d'un ruban incurvé noyé dans un substrat flexible (1).

14. Dispositif de résistance selon l'une des revendications 1 à 13,
- dans lequel au moins une surface principale de chacun des éléments de résistance (21, 22, 23) présente un agencement d'évidements (221, 222) en forme de fentes.
